# EUROPÄISCHE PATENTSCHRIFT

(11) **EP 0 597 387 B1**
(45) Veröffentlichungstag und Bekanntmachung des Hinweises auf die Patenterteilung: **27.01.1999**
(21) Anmeldenummer: 93117888.3
(22) Anmeldetag: 04.11.1993
(51) Int. Cl.: B21D 43/05

(54) **Presse mit einer Umsetzeinrichtung für Blechteile**
Press with transfer arrangement for metal sheets
Presse avec dispositif de transfert de tôles

(30) Priorität: 05.11.1992 DE 4237315
(43) Veröffentlichungstag der Anmeldung: 18.05.1994
(73) Patentinhaber: SCHULER PRESSEN GmbH & Co., 73033 Göppingen (DE)
(72) Erfinder: Michael, Wolfgang, D-73037 Göppingen (DE); Hofele, Hans, D-73035 Göppingen (DE); Thudium, Karl, D-73116 Wäschenbeuren (DE); Klemm, Peter, Dr.-Ing., D-70619 Stuttgart 75 (DE); Schumann, Burkhard, D-73113 Ottenbach (DE); Rieger, Walter, D-73037 Göppingen (DE)

(56) Entgegenhaltungen:
- DE-A- 3 329 900
- GB-A- 2 243 134
- US-A- 4 625 540

## Beschreibung

Die Erfindung betrifft eine Presse mit einer Umsetzeinrichtung für Blechteile, sowie eine Umformanlage der im Oberbegriff des Anspruchs 1 bzw. 2 angegebenen Art.

Der Transport der Blechteile durch derartige Pressen erfolgt vermittels einer Umsetzeinrichtung mit zwei- oder dreidimensionaler Bewegung der Haltemittel für die Blechteile.

In der DE 33 29 900 A1 ist eine Umsetzeinrichtung in einer Transferpresse beschrieben mit zwei in drei Achsen (dreidimensional) bewegten Transferbalken, die waagerecht und auf parallele Abstand zueinander verlaufen. Die Umsetzeinrichtung weist desweiteren einen an eine Ende des Transferbalkens angeordneten Vorrückmechanismus zur Erzeugung einer hin- und hergehenden Bewegung, sowie zwei Spannmechanismen für die Spann- und Lösebewegung und zwei Hubmechanismen für das Heben und Senken der Transferbalken auf.

Die Vorrück-, Spann- und Hubmechanismen werden jeweils durch einen eigenen Gleichstrom/Servomotor angetrieben, die einer Transferbalken-Seite zugeordnet sind, und die Längs-, Quer- und Vertikal-Hübe der Transferbalken sind von einander unabhängig und stufenlos variierbar. Die Antriebsbewegungen werden vermittels einer Torsionswelle auf die Antriebsseite des zweiten Transferbalkens übertragen.

Die US 4,625,540 A, auf der der Oberbegriff des Anspruchs 1 bzw. 2 basiert, beschreibt eine Umsetzeinrichtung in einer Transferpresse zweidimensionaler Art, bei der Laufschienen in Längserstreckung der Presse vor und hinter den Werkzeugen befindlich heb- und senkbar sind. In den Laufschienen ist ein horizontal in Pressenerstreckung bewegbares Rahmengestell gelagert. An dem Rahmengestell sind quer zur Pressenerstreckung sich ihrer Länge nach erstreckende Balken mit Haltemitteln für die Blechteile angeordnet. Die Balken sind zusätzlich zu der Bewegung des Rahmengestells in einer Bewegung in Pressenerstreckung bewegbar. Der Antrieb der Hebe- und Senkbewegung der Laufschienen und somit des Rahmengestells und der Antrieb des Rahmengestells in der horizontalen Ebene und der zusätzlichen Bewegung der Balken erfolgt kurvengesteuert und somit in Abhängigkeit von der Presse zwangsgesteuert.

Die Aufgabe der Erfindung kann darin gesehen werden, die Abstände von Pressenstufe zu Pressenstufe bzw. von Presse zu Presse bei beispielsweise einer Pressenstraße, Pressenlinie, zu überbrücken. Die Umsetzbewegungen Heben/Senken und Umsetzen und zurück der Umsetzeinrichtung sollen unabhängig von den Umsetzbewegungen der Umsetzeinrichtung in der Einzel-Presse und in den eigenen Achsen erfolgen. Diese Aufgabe ist gelöst bei einer Einrichtung gattungsgemäßer Art durch die im Anspruch 1 oder im Anspruch 2 angegebenen Merkmale.

Neben den Vorteilen, die sich aus der Nachrüstbarkeit bestehender Pressen bzw. Pressenstraßen ergeben, ist von weitere Vorteil, die Einzel-Pressen einer Pressenstraße voneinander unabhängig, nicht synchron, zu betätigen und die Blechteilezuführung auf die Folgepresse anzupassen. Die weiteren Ansprüche beinhalten vorteilhafte Lösungen innerhalb der gestellten Aufgabe. Weitere Vorteile ergeben sich aus der Verringerung der zu bewegenden Masse der Umsetzeinrichtung gegenüber bekannten Einrichtungen und die vielseitige Verwendung als Zwischenablage, Einlegegerät und Entnahmegerät.

Anhand eines Ausführungsbeispiels in der Zeichnung soll im folgenden die Erfindung erläutert werden.

Es zeigen:
- Fig. 1: Eine Einzelpresse mit einer Umsetzeinrichtung zum Einlegen und mit einer Umsetzeinrichtung zum Entnehmen in bzw. aus der Bearbeitungsstufe,
- Fig. 2: eine Ansicht auf die Einzelpresse nach Fig. 1 in Durchlaufrichtung der Blechteile,
- Fig. 3: eine Schnittdarstelltung entsprechend dem Schnittverlauf III-III in Fig. 1,
- Fig. 4: eine aus Einzelpressen der Art nach Fig. 1 eingerichtete Pressenstraße,
- Fig. 5: eine Schnittdarstellung entsprechend dem Schnittverlauf V-V in Fig. 4 und
- Fig. 6: in den Pressen bzw. in einer Pressenstraße eingesetzte Umsetzeinrichtungen nach der Erfindung.

Die Einzel-Presse in Fig. 1 und Fig. 2 zeigt ein Einlegegerät (Einlegefeeder) 1 und ein Entnahmegerät (Entnahmefeeder) 2 zum Einbringen von Blechteilen 3 in die Bearbeitungsstufe bzw. zum Entnehmen der Blechteile 3 aus der Bearbeitungsstufe der Presse. Die Bearbeitungsstufe wird gebildet durch ein Werkzeug oder einen Werkzeugsatz (nicht dargestellt), wobei diese über den verfahrbaren Schiebetisch 4 austauschbar sind und von denen das Werkzeugoberteil am Pressenstößel 10 befestigt ist. Jede der Umsetzeinrichtungen, Einlegegerät 1 bzw. Entnahmegerät 2, weist eine erste Führungsleiste 5 bzw. 6 auf, die den vorderen Pressenständern 7 zugeordnet sind und eine Führungsleiste 8 bzw. 9, die den hinteren Pressenständern 11 zugeordnet sind. Jede der Führungsleisten 5,6,8,9 ist mit Umlenkrollen 12,13 bestückt, von denen jeweils die Umlenkrolle 12 über ein Getriebe 14 und einen Servomotor 16 drehtreibbar ist.

Um die Umlenkrollen 12,13 ist ein Zahnriemen 17 gelegt, um einen Saugerbalken 18 mit Saugern 19 horizontal zu bewegen. In gleicher Weise kann der Saugerbalken 18 eine magnetbestückte Quertraverse o.dgl. sein zum Halten und Bewegen der Blechteile 3. Der Saugerbalken bzw. die Quertraverse 18 ist vermittels Mitnehmern 21 endseitig an jeweils einem Zahnriemen 17 in der vorderen Führungsleiste 5 bzw. 6 und in der hinteren Führungsleiste 8 bzw. 9 befestigt. Die Getriebe 14 bzw. Umlenkrollen 12 sind vermittels einer Torsionswelle 15 verbunden, um z.B. bei Ausfall einer Antriebsseite den Transport noch beenden zu können.

Jede der Führungsleisten 5,6,8,9 ist, wie es in Fig. 3 dargestellt ist, höhenverstellbar in zumindest einer Vertikalführung 22 gelagert. Die Vertikalführung 22 kann, wie es die Fign. 2 und 3 zeigen, am Pressenständer 7 bzw. 11 oder am Rahmengestell eines Bodengeräts, wie es nachfolgend noch zu beschreiben ist, angeordnet sein. Jede Führungsleiste 5,6,8,9 ist hierfür an einem Führungswagen 23 befestigt. Der Führungswagen 23 weist eine vertikal ausgerichtete Zahnstange 20 auf, in die ein Zahnrad 24 eines gestellfesten Hebe-/und Senkantriebs 25 eingreift. Der Hebe-/Senkantrieb 25 ist am Pressengestell oder am Rahmengestell des Bodengeräts befestigt und weist einen oder zwei Servomotoren 26 auf, die über ein Getriebe 27 auf das Zahnrad 24 wirken. Die beiden Getriebe 27 eines Hebe-/Senkantriebs 25, bzw. die Zahnräder 24 sind vermittels einer Torsionswelle 28 untereinander verbunden, um die Hebe-/Senkbewegung bei Ausfall eines Antriebs noch beenden zu können.

Fig. 3 zeigt weiterhin eine an der Führungsleiste 5,6 befestigte Führungsschiene 29, an der der Saugerbalken bzw. die Quertraverse 18 über Rollen 31 horizontal beweglich gelagert ist. Um die Umlenkrolle 12 ist der Zahnriemen 17 gelegt, an dem der Saugerbalken 18 vermittels Mitnehmer 21 befestigt ist. Die Betätigung der Servomotoren 16, auch eines einzigen Servomotors 16 treibt über die Zahnriemen 17 den Saugerbalken 18 in der horizontalen Richtung in einer Umsetzbewegung der Blechteile 3 in (Pressen-)Durchlaufrichtung und in einer Leerlaufbewegung zurück. Der Hebe-/Senkantrieb 25 bewirkt bei entsprechender Ansteuerung der Sauger 19 bzw. Magnete das Aucheben der Blechteile 3 aus einer Entstapel- oder Orientier(Ausricht-)station bzw. aus dem Werkzeug und das Ablegen in das Werkzeug bzw. auf eine Abstapelstation, einem Einlegenest oder einer Zwischenablage.

Entsprechend der Fign. 4,5 und 6 soll die zuvor beschriebene Umsetzeinrichtung, Einlege- bzw. Entnahmefeeder 1,2, als Zwischenablage 33 zwischen Bearbeitungsstufen bzw. Einzelpressen einer Pressenstraße beschrieben werden. Die Einzelpressen weisen Umsetzeinrichtungen und/oder Einlegefeeder 1 bzw. Entnahmefeeder 2 in der zuvor beschriebenen Art mit den Führungsleisten 5,6,8,9 auf.

Die Zwischenablagen sind hier Bodengeräte mit einer oder zwei Säulen 34 zur Aufnahme der die Quertraversen 36 bewegenden Führungs- und Antriebsmittel. Mit 37 ist ein in Fig. 4 erkennbarer Servomotor positioniert, der für eine Horizontalbewegung einer oder auch mehrerer Quertraversen 36 (Fig. 5) pressenfest ist. Soweit Mittel nicht näher erkennbar sind, sind diese wie zuvor zu den Fign. 1 bis 3 beschrieben, aufgebaut und wirkungsgleich. Fig. 5 zeigt eine von zwei Führungsleisten 38, in der zwei Umlenkrollen, von denen die mitlaufende Umlenkrolle 39 erkennbar ist, drehbar gelagert sind. Die zweite Umlenkrolle ist motorgetrieben. Um die Umlenkrollen ist ein Zahnriemen 40 gelegt, an dem vermittels Mitnehmer 41 die Quertravese 36 befestigt ist. Die Quertraverse 36 ist in einer Führungsschiene 42 über Laufrollen 43 horizontal verschiebbar gelagert. Die Führungsleiste 38 ist mit einem Führungswagen 44 starr verbunden, der in einer Vertikalführung 45 heb- und senkbar geführt ist. Mit dem Führungswagen 44 ist eine Zahnstange 46 starr verbunden, die vertikal orientiert ist und über einen Hebe-/Senkantrieb, wie er in Fig. 2 gezeigt und dort allgemein mit 25 positioniert ist, von einem Zahnrad gleich dem Zahnrad 24 in Fig. 2 beaufschlagbar ist. Die Zahnräder sind durch eine Torsionswelle 47 miteinander verbunden. Die Quertraverse 36 trägt hier Schablonen 48 (Fig. 5), auf deren vermittels der Umsetzeinrichtung bzw. Entnahmefeeder 2 Blechteile 3 aufgelegt und entsprechend der Antriebe, Servomotore 37 und 25, Getriebe und Umlenkmittel in die Entnahmestation für die nachfolgende Bearbeitungsstufe bzw. die Endentnahme transportiert werden können. Die Endentnahme kann wiederum durch eine Umsetzeinrichtung erfolgen, wie es aus Fig. 6 erkennbar ist.

Die Fig. 6 zeigt darüberhinaus Umsetzeinrichtungen 1,2 der Art nach Fig. 1 mit den Saugerbalken, 18 bzw. Quertraversen sowie Zwischenablagen 33 mit vertikal nach oben gerichteten Schablonen 48. Es versteht sich, daß die Erfindung nicht festgelegt ist auf die genannten Mittel und Anordnungen. Zahnriemen für die Horizontalbewegung sind durch Zahnstangen, Zaunstangen der Vertikalbewegung sind wiederum durch Zahnriemen austauschbar. Die Führungsleisten sowie die Antriebsmittel sind anstelle in einem Rahmengerät, bzw. an dem Rahmengestell eines solchen, gleichermaßen auch an Pressenständer bzw. am Pressenaufbau anzuordnen. Die Schablonen sind entsprechend der Form des aufzunehmenden Blechteils 3 auszubilden. Wirkt die Umsetzeinrichtung 33, beispielsweise das Bodengerät, als Einlegegerät eines umgeformten Bleches vor der ersten Presse der Pressenstraße, wird diese entsprechend eben ausgeführte Schablonen 48 aufweisen.

## Patentansprüche

1. Presse, Einzelpresse, Mehrstufenpresse, Mehrständerpresse, Transferpresse u. dgl. Umformanlage mit einem, ggf. mit mehreren Pressenstößeln (10), die zum Umformen von Blechteilen (3) im Zusammenwirken mit Werkzeugen aufwärts und abwärts bewegbar sind, und mit einer Umsetzeinrichtung (1, 2) mit die Blechteile (3) haltenden und umsetzenden Haltemitteln (18, 19, 36, 48) mit Antriebsmitteln (25) zum Heben und Senken der Haltemittel (18, 19, 36, 48) und mit Antriebsmitteln (16) zum Bewegen der Haltemittel (18, 19, 36, 48) in Durchlaufrichtung, **dadurch gekennzeichnet,** daß einer ersten Umsetzeinrichtung (1) für das Einlegen der Blechteile (3) in eine Bearbeitungsstufe oder einer ersten Umsetzeinrichtung (2) für die Entnahme von Blechteilen (3) aus einer Bearbeitungsstufe für den Weitertransport in Durchlaufrichtung eine zweite Umsetzeinrichtung (1, 2, 33) mit heb- und senkbaren und horizontal in und entgegen der Durchlaufrichtung bewegbaren Haltemitteln (18, 19, 36, 48) für ein Blechteil (3) nachgeschaltet bzw. vorgeschaltet ist, und die Antriebsmittel (25, 16) zum Heben und Senken und zum Bewegen in Durchlaufrichtung jeder der Umsetzeinrichtungen voneinander getrennt ansteuerbar sind.

2. Umformanlage mit einer Mehrzahl an in Art einer Pressenstraße zusammengestellten Pressen mit jeweils einem, ggf. mit mehreren Pressenstößeln (10) je Presse, die zum Umformen von Blechteilen (3) im Zusammenwirken mit Werkzeugen aufwärts und abwärts bewegbar sind, und mit zumindest einer Umsetzeinrichtung (1, 2) mit die Blechteile (3) haltenden und umsetzenden Haltemitteln (18, 19, 36, 48), mit Antriebsmitteln (25) zum Heben und Senken der Haltemittel (18, 19, 36, 48) und mit Antriebsmitteln (16) zum Bewegen der Haltemittel (18, 19, 36, 48) in Durchlaufrichtung, **dadurch gekennzeichnet,** daß jede der Pressen bzw. Bearbeitungsstufen je eine Umsetzeinrichtung (1, 2) für die Entnahme des Blechteils (3) aus einer Einlegestufe oder einer Bearbeitungsstufe und für den Weitertransport in Durchlaufrichtung aufweist, und daß zwischen der Umsetzeinrichtung (1, 2) einer Presse und der Umsetzeinrichtung (1, 2) der nachfolgenden Presse eine weitere Umsetzeinrichtung (33) mit heb- und senkbaren und horizontal in und entgegen der Durchlaufrichtung bewegbaren Haltemitteln (36, 48) für ein Blechteil (3) zwischengeschaltet ist, und die Antriebsmittel (25) und (16) zum Heben und Senken und zum Bewegen in Durchlaufrichtung jeder der Umsetzeinrichtungen voneinander getrennt ansteuerbar sind.

3. Umformanlage nach Anspruch 2, **dadurch gekennzeichnet,** daß die weitere Umsetzeinrichtung (33) Führungsleisten (38) aufweist, in denen die Haltemittel (36) verschiebbar gelagert sind, die parallel und auf Abstand zueinander angeordnet sind und sich vor bzw. hinter dem Werkstückdurchgang erstrecken, daß die Führungsleisten (38) in vertikalen Führungen (45) pressenseitig bei Verwendung eines Bodengerätes an dessem Rahmengestell über ein Antriebslmittel (25) heb- und senkbar gelagert sind, und daß jede der Führungsleisten (38) zur Aufnahme und Lagerung zumindest eines sich in Durchlaufrichtung erstreckenden Transportmittels (40) mit Führungs-, Umlenk u.dgl. Bewegungen des Transportmittels (40) ermöglichenden Bauelementen (39,41) versehen sind und jedes der Transportmittel (40) über ein separates Verstellmittel (37) bewegbar ist, und wobei die Haltemittel (36, 48) an den Transportmitteln (40) befestigt sind.

4. Umformanlage nach Anspruch 3, **dadurch gekennzeichnet,** daß die Haltemittel (36,48) der zweiten Umsetzeinrichtung (33) zumindest in quer zur Durchlaufrichtung und horizontal ausgerichteter Schablonenträger (36) ist mit an diese einrichten Schablonen (48), daß jeder der Schablonenträger (36) in einer Führungsschiene (42) je Führungsleiste (38) verschiebbar gelagert und an den in den gegenüberliegenden Führungsleisten (38) beweglichen Transportmittel (40) endseitig befestigt ist.

5. Umformanlage nach Anspruch 4, **dadurch gekennzeichnet,** daß die Antriebsmittel bzw. die Verstellmittel (25 bzw. 37) über je eine Torsionswelle (28,47) untereinander verbunden sind.

6. Umformanlage nach eine oder mehreren der vorhergehenden Ansprüche 3 bis 5, **dadurch gekennzeichnet,** daß jede der weiteren Umsetzeinrichtungen (33) je ein Transportmittel (40) je Führungsleiste (38) aufweist, das auf Umlenkrollen (39) herumgeführt ist, von denen eine Umlenkrolle (39) von dem Verstellmittel (37) antreibbar ist.

7. Umformanlage nach eine oder mehreren der vorhergehenden Ansprüche 3 bis 6, **dadurch gekennzeichnet,** daß jede der Führungsleisten (38) eine Führungsschiene (42) für die horizontale Verschiebbarkeit des Haltemittels (36,48) aufweist, daß jede der Führungsleisten (38) in einer vertikalen Führung (45) über das Antriebsmittel (25) heb- und senkbar gelagert ist und die Hebe-Senkbewegung über ein Zahnrad-Zahnstangen - o.dgl. Getriebe (24,26) mit einer an der Führungsleiste (38) befestigten Zahnstange (46) von dem Getriebe (26) erfolgt.

8. Umformanlage nach einem oder mehreren der vorhergehenden Ansprüche 2 bis 7, **dadurch gekennzeichnet,** daß die Mittel der weiteren Umsetzeinrichtung (33) in einem Bodengerät angeordnet sind, das vor der ersten Bearbeitungsstufe bzw. Presse, zwischen zwei Bearbeitungsstufen bzw. Pressen, ggf. nach der letzten Bearbeitungsstufe bzw. Presse angeordnet ist.

## Claims

1. Press, single press, multi-step press, multi-stand press, transfer press or similar forming installation having one or, optionally, more press rams (10), which can be moved upwards and downwards for the forming of sheet metal parts (3) in interaction with tools, and having a transfer device (1, 2) with retaining means (18, 19, 36, 48) retaining and transferring the sheet metal parts (3) with drive means (25) for raising and lowering the retaining means (18, 19, 36, 48) and with drive means (16) for moving the retaining means (18, 19, 36, 48) in the feed direction, characterized in that, downstream or upstream of a first transfer device (1) for the introduction of the sheet metal parts (3) into a processing stage or of a first transfer device (2) for removing sheet metal parts (3) from a processing stage for further transportation in the feed direction, a second transfer device (1, 2, 33) is provided having retaining means (18, 19, 36, 48), which can be raised and lowered and moved horizontally in and counter to the feed direction, for a sheet metal part (3), and drive means (25, 16) for raising and lowering and for moving in the feed direction of each of the transfer devices can be controlled separately from one another.

2. Forming installation having a plurality of presses which are assembled in the manner of a press line, with in each case one or, optionally, more press rams (10) for each press, which can be moved upwards and downwards for the forming of sheet metal parts (3) in interaction with tools, and with at least one transfer device (1, 2) with retaining means (18, 19, 36, 48) retaining and transferring the sheet metal parts (3), with drive means (25) for raising and lowering the retaining means (18, 19, 36, 48) and with drive means (16) for moving the retaining means (18, 19, 36, 48) in the feed direction, characterized in that each of the presses or processing stages has one transfer device (1, 2) for removing the sheet metal part (3) from an introduction stage or a processing stage and one for further transportation in the feed direction, and in that, between the transfer device (1, 2) of one press and the transfer device (1, 2) of the succeeding press, a further transfer device (33) is interposed, having retaining means (36, 48), which can be raised and lowered and moved horizontally in and counter to the feed direction, for a sheet metal part (3), and the drive means (25) and (16) for raising and lowering and for moving in the feed direction of each of the transfer devices can be controlled separately from one another.

3. Forming installation according to Claim 2, characterized in that the further transfer device (33) has guide strips (38) in which the retaining means (36) are displaceably mounted, which are arranged parallel to and at a distance from each other, and which extend, respectively, in front of and behind the workpiece passage, in that the guide strips (38) are mounted to be capable of being raised and lowered via a drive means (25) on the press side in vertical guides (45), and if a floor-standing unit is used, on the frame thereof, and that each of the guide strips (38) is provided, for the seating and mounting of at least one transport means (40) extending in the feed direction, with structural elements (39, 41) allowing guide movements, deflection movements and similar movements of the transport means (40) and each of the transport means (40) can be moved via a separate adjustment means (37), and the retaining means (36, 48) being fixed on the transport means (40).

4. Forming installation according to Claim 3, characterized in that the retaining means (36, 38) of the second transfer device (33) comprise at least one template support (36) oriented transversely to the feed direction and horizontally, with templates (48) that can be fitted thereon, and in that each of the template supports (36) is displaceably mounted in one guide rail (42) of each guide strip (38) and is secured at the end to the transport means (40) that are movable in the opposing guide stripes (38).

5. Forming installation according to Claim 4, characterized in that the drive means or adjustment means (25 or 37 respectively) are connected to each other via a torsion shaft (28, 47) in each case.

6. Forming installation according to one or more of the preceding Claims 3 to 5, characterized in that each of the further transfer devices (33) has one transport means (40) for each guide strip (38) which is guided in rotation on deflection rollers (39), of which one deflection roller (39) can be driven by the adjustment means (37).

7. Forming installation according to one or more of the preceding Claims 3 to 6, characterized in that each of the guide strips (38) has a guide rail (42) for the horizontal displaceability of the retaining means (36, 48), and in that each of the guide strips (38) is mounted to be capable of being raised and lowered via the drive means (25) in a vertical guide (45) and the raising/lowering movement takes place via a rack-and-pinion or similar gearing (24, 26) with a rack (46) of the gearing (26) fixed to the guide strip (38).

8. Forming installation according to one or more of the preceding Claims 2 to 7, characterized in that the means of the further transfer device (33) are arranged in a floor-mounted unit which is arranged upstream of the first processing stage or press, between two processing stages or presses, or if appropriate downstream of the last processing stage or press.

## Revendications

1. Presse, presse isolée, presse à plusieurs étages, presse à plusieurs colonnes, presse de transfert et installation de formage similaire avec un, éventuellement avec plusieurs coulisseaux (10) pouvant monter et descendre en coopérant avec des outils pour le formage de pièces en tôle (3), avec une installation de transfert (1, 2) avec des dispositifs de retenue (18, 19, 36, 48) maintenant et transférant les pièces en tôle (3) avec des moyens d'entraînement (25) pour monter et descendre les dispositifs de retenue (18, 19, 36, 48) et avec des moyens d'entraînement (16) pour déplacer les dispositifs de retenue (18, 19, 36, 48) dans le sens du passage en machine, **caractérisée en ce qu'**une première installation de transfert (1) pour le chargement des pièces en tôle (3) dans une phase d'usinage ou une première installation de transfert (2) pour le déchargement des pièces en tôle (3) d'une phase d'usinage est mise en série avec une deuxième installation de transfert (1, 2, 33) pour l'acheminement dans le sens du passage en machine avec les dispositifs de retenue (18, 19, 36, 48) pour une pièce en tôle (3) pouvant monter et descendre et se déplacer horizontalement dans le sens du passage en machine et dans le sens contraire, et que les moyens d'entraînement (25, 16) pour monter et descendre et pour le déplacement dans le sens du passage en machine de chaque installation de transfert peuvent être commandés individuellement et séparément.

2. Installation de formage avec plusieurs presses assemblées à la manière d'une chaîne de presses avec un, éventuellement plusieurs coulisseaux (10) par presse pouvant monter et descendre en coopérant avec des outils en vue du formage de pièces en tôle (3), et avec au moins une installation de transfert (1, 2) avec des dispositifs de retenue (18, 19, 36, 48) maintenant et transférant les pièces en tôle (3), avec des moyens d'entraînement (25) pour monter et descendre les dispositifs de retenue (18, 19, 36, 48) et avec des moyens d'entraînement (16) pour le déplacement des dispositifs de retenue (18, 19, 36, 48) dans le sens du passage dans la machine, **caractérisée en ce que** chacune des presses, respectivement des phases d'usinage comporte une installation de transfert (1, 2) pour le déchargement de la pièce en tôle (3) d'une phase de chargement ou d'une phase d'usinage et pour l'acheminement dans le sens du passage en machine, et en ce qu'entre l'installation de transfert (1, 2) d'une presse et l'installation de transfert (1, 2) de la presse suivante est intercalée une autre installation de transfert (33) avec des dispositifs de retenue (36, 48) pour une pièce en tôle (3) pouvant monter et descendre et se déplacer horizontalement dans le sens du passage dans la machine et dans le sens contraire et en ce que les moyens d'entraînement (25) et (16) pour monter et descendre et le déplacement dans le sens du passage dans la machine de chaque installation de transfert peuvent être commandés individuellement et séparément.

3. Installation de formage selon la revendication 2, **caractérisée en ce que** l'installation de transfert supplémentaire (33) comporte des barres conductrices (38) dans lesquelles les dispositifs de retenue (36) sont montés coulissants, ces barres conductrices étant disposées parallèles et à distance l'une par rapport à l'autre et s'étendant devant, respectivement derrière, le passage des pièces à usiner, en ce que les barres conductrices (38) sont logées dans des guidages verticaux (45) du côté de la presse et, par l'utilisation d'un appareil au sol, peuvent monter et descendre dans le cadre de celui-ci grâce à un moyen d'entraînement (25), chacune des barres conductrices (38) étant pourvue pour la réception et le transport d'au moins un moyen de transport (40) s'étendant dans le sens du passage en machine d'éléments de construction (39, 41) permettant des mouvements de guidage, de renvoi et similaires du moyen de transport (40), chaque moyen de transport (40) étant mobile par l'intermédiaire d'un moyen de déplacement individuel (37), les dispositifs de retenue (36, 48) étant fixés aux moyens de transport (40).

4. Installation de formage selon la revendication 3, **caractérisée en ce que** les dispositifs de retenue (36, 48) de la deuxième installation de transfert (33) sont des supports gabarits (36) alignés au moins dans le sens transversal au sens du passage en machine et dans le sens horizontal avec des gabarit (48) ajustables sur ceux-ci, que chacun des supports gabarits (36) est monté coulissant dans un rail de guidage (42) par barre conductrice (38) et fixé à son extrémité aux moyens de transport mobiles (40) dans les barres conductrices (38) opposées.

5. Installation de formage selon la revendication 4, **caractérisée en ce que** les moyens de transport, respectivement les moyens d'ajustage (25, respectivement 37) sont reliés entre eux par l'intermédiaire d'un arbre de torsion (28, 47) individuel.

6. Installation de formage selon une ou plusieurs des revendications 3 à 5, **caractérisée en ce que** chacune des installations de transfert supplémentaires (33) comporte un moyen de transport (40) pour chaque barre conductrice (38) qui est guidé sur des poules de renvoi (39), une des poulies de renvoi (39) pouvant être entraînée par le moyen d'ajustage (37).

7. Installation de formage selon une ou plusieurs des revendications 3 à 6, **caractérisée en ce que** chaque barre conductrice (38) comporte un rail de guidage (42) pour le déplacement horizontal du dispositif de retenue (36, 48), que chacune des barres conductrices (38) est logée dans un guidage vertical (45) et peut monter et descendre par l'intermédiaire d'un moyen d'entraînement (25) et que le mouvement de montée et descente est effectué par l'engrenage (26) par l'intermédiaire d'un engrenage à crémaillère, à roue dentée ou similaire (24, 26) avec une crémaillère (46) fixée à la barre conductrice (38).

8. Installation de formage selon une ou plusieurs des revendications 2 à 7, **caractérisée en ce que** les moyens de l'installation de transfert supplémentaire (33) sont disposés dans un appareil au sol aménagé avant la première phase d'usinage, respectivement presse, entre deux phases d'usinage, respectivement presses, ou éventuellement après la dernière phase d'usinage, respectivement presse.
